# EUROPÄISCHE PATENTSCHRIFT

(11) **EP 0 352 492 B1**
(45) Veröffentlichungstag und Bekanntmachung des Hinweises auf die Patenterteilung: **24.11.1993**
(21) Anmeldenummer: 89111787.1
(22) Anmeldetag: 28.06.1989
(51) Int. Cl.: A63C 9/085

(54) **Seitenauslösbarer Vorderbacken einer Sicherheitsskibindung**
Lateral release front jaws for a safety ski binding
Mâchoire avant à déclenchement lateral pour des fixations de ski de sécurité

(30) Priorität: 28.07.1988 DE 3825682
(43) Veröffentlichungstag der Anmeldung: 31.01.1990
(73) Patentinhaber: GEZE SPORT INTERNATIONAL GMBH, D-80796 München (DE)
(72) Erfinder: Bogner, Martin, D-7302 Ostfildern 2 (DE); Peyre, Henri, F-58270 Saint Benin d'Azy (FR); Harsányi, Otto, D-7250 Leonburg (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- EP-A- 0 179 692
- EP-A- 0 241 360
- FR-A- 2 527 082

## Beschreibung

Die Erfindung betrifft einen seitenauslösbaren Vorderbacken einer Sicherheitsskibindung nach dem Oberbegriff des Patentanspruchs 1.

Nach einem älteren Vorschlag (DE-OS 37 20 440) ist der seitenauslösbare Backen mit beidseits der vertikalen Mittellängsebene an der dem Skistiefel zugewandten Seite des Bindungsgehäuses angeordneten Schwenkflächen mit im wesentlichen aufrecht auf der Skioberfläche stehenden, parallel zueinander verlaufenden, geradlinigen Schwenkachsen versehen, wobei an den Schwenkflächen unter der Einwirkung der Auslösekraft an der vom Skistiefel abgewandten Seite des Sohlenhalters vorgesehene, komplementäre Schwenkgegenflächen angreifen, derart, daß bei übermäßigen seitlichen Kräften am Skistiefel der sohlenhalter gegen die Kraft der Auslösefeder ausschwenkt und den Skistiefel freigibt. Dabei sieht die Erfindung nach dem älteren Vorschlag vor, daß die Auslösefeder eine leicht schräg nach unten gerichtete Kraft auf den Sohlenhalter ausübt und zwischen der Wirkungslinie der Auslösefeder und dem unter ihr liegenden Ast jeder Schwenkachse ein um soviel kleiner als 90° ausgebildeter Winkel vorliegt, daß die dadurch auf den Sohlenhalter nach unten wirkende Kraftkomponente den Sohlenhalter zumindest bei den während des Skifahrens auftretenden Erschütterungen nach unten bis zum Andrücken des Niederhalters an die Oberseite der Sohle des Skistiefels entlang der Kippachsen nach unten zu verschieben vermag.

Aus der FR-A-2 527 082 ist ein Vorderbacken für eine Sicherheitsskibindung bekannt, bei dem ein Skistiefelhalteelement sowohl um eine senkrecht zur Skioberfläche verlaufende erste Achse als auch um eine die erste Achse senkrecht kreuzende zweite Achse schwenkbar angeordnet ist. Bei einer den Skistiefel freigebenden Schwenkauslösung drängt eine am fahrtrichtungsseitigen Ende des Skistiefelhalteelements angeordnete, im wesentlichen ebene Fläche eine durch eine Feder in Skistiefelrichtung das Skistiefelhalteelement beaufschlagende Gegenfläche entgegen der Federkraft zurück, wobei die Kanten der ebenen Fläche mit der Gegenfläche zusammenwirken. Da an den beiden seitlichen Enden der ebenen Fläche die Kanten in einer Weise abgerundet sind, daß deren Mantellinie aufeinander zu konvergieren und jeweils einen spitzen Winkel mit der Skilängsachse bilden, wird durch die so gebildete Führungsfläche sichergestellt, daß bei einem Sturz des Skifahrers nach hinten, bei dem zusätzlich eine Drehbewegung auftritt, der Vorderbacken durch eine begrenzte Vertikalschwenkung der Halterung und durch den Einsatz der abgerundeten Kanten sicher auslöst.

Die vorliegende Erfindung wendet den Erfindungsgedanken nach dem älteren Vorschlag auf seitenauslösbare Backen nach der EP-A-0 241 360 an, bei denen die Seitenschenkel bei Überschreiten einer vom Skistiefel ausgeübten vorbestimmten Seitenkraft um eine im wesentlichen aufrechtstehende Schwenkachse seitlich ausschwenken und den Skistiefel freigeben. Der verallgemeinerte Erfindungsgedanke ist dabei darin zu sehen, daß die Auslösefeder außerdem eine nach unten gerichtete Kraftkomponente auf den Niederhalter ausübt, welcher am Bindungsgehäuse um eine Querachse höhenverkippbar angeordnet und durch die nach unten gerichtete Kraftkomponente gegen die Oberseite der Skistiefelsohle gedrückt ist.

Während der seitenauslösbare Backen nach der DE-OS 37 20 440 nur mit einem Schwenkbacken arbeitet, besteht das Ziel der vorliegenden Erfindung darin, den vorstehend definierten Erfindungsgedanken auch auf den seitenauslösbaren Backen nach der EP-A-0 241 360 anzuwenden, ohne daß ein übertriebener Aufwand für die Realisierung erforderlich ist und die Funktionssicherheit des Backens beeinträchtigt wird.

Zur Lösung dieser Aufgabe ist bei einem seitenauslösbaren Backen der eingangs genannten Gattung die Ausbildung nach Anspruch 1 vorgesehen.

Auf diese Weise gelingt es, einfach durch geringfügige Schräganordnung bestimmter, ohnehin vorhandener ebener Abstützflächen eine in einem bestimmten Höhenschwenkbereich herabgesetzte Niederhaltekraft zu realisieren, die es ermöglicht, ohne Verstellung des Sohlenhalters Skistiefelsohlen unterschiedlicher Dicke in den Backen einzustellen, ohne daß sich die Klemmung durch den Sohlenniederhalter wesentlich verändert.

Vorteilhafte Weiterbildungen dieser Ausführungsform sind durch die Ansprüche 2 bis 8 gekennzeichnet. Der besondere Vorteil aller Ausführungsformen besteht darin, daß lediglich durch die Schaffung geringfügig geneigter Schrägflächen eine automatische Anpassung des Backens an verschiedene Skistiefeldicken herbeigeführt werden kann.

Die Erfindung wird im folgenden beispielsweise anhand der Zeichnung beschrieben; in dieser zeigt:
- Fig. 1: eine teilweise geschnittene Seitenansicht einer Ausführungsform eines erfindungsgemäßen seitenauslösbaren Backens mit einstückigem Sohlenhalter und kombinierter Seiten- und Höhenauslösung.

Nach Fig. 1 sind ein Sohlenniederhalter 15 und zwei Seitenschenkel 14 einstückig an einem Sohlenhalter 29 ausgebildet, wobei das vordere Ende der Sohle 17 des Skistiefels 12 zwischen die links und rechts vorgesehenen Seitenschenkel 14 eingreift und von dem Sohlenniederhalter nach unten gegen eine Trittplatte 41 gedrückt wird.

Vom Niederhalter 15 mit den beiden Seitenschenkeln 14 erstreckt sich der Sohlenhalter 29 mittels eines Brückenteils 29' über einen am Ski 22 befestigten zentralen Tragzapfen 30 hinweg nach vorn, wo er innerhalb eines Auslösefeder-Aufnahmeraums 43 die Auslösefeder 13 mit in Skilängsrichtung angeordneter Achse enthält. Vorn ist die Auslösefeder 13 an einem innerhalb des Aufnahmeraums 43 axial verschiebbar angeordneten Widerlager 44 abgestützt, das durch eine von vorn zugängliche Verstellmutter 53 in Skilängsrichtung verstellt werden kann, die auf das vordere Ende einer horizontal angeordneten Zugstange 38 aufgeschraubt ist. Das von der Verstellmutter 53 abgewandte Ende der Zugstange 38 erstreckt sich durch eine in Skilängsrichtung verlaufende zentrale Öffnung 54 des Tragzapfens 30 mit trichterförmig erweiterten Enden bis etwas über das hintere Ende des Tragzapfens 30 hinaus, wo das Ende der Zugstange 38 formschlüssig mit einer senkrecht zur Tragstange 38 verlaufenden, im wesentlichen ebenen Stützscheibe 39 verbunden ist, die sich bezogen auf die Achse der Zugstange 38 von dieser in alle radialen Richtung erstreckt. Bevorzugt ist die ebene Stützscheibe 39 rund und konzentrisch zur Zugstange 38 angeordnet. Die Zugstange 38 durchsetzt die zentrale Bohrung 54 mit deutlichem Spiel nach allen Seiten und ist in einer innerhalb des Mittelteils der Bohrung 54 vorgesehenen Kugelführung 37, welche eine die Zugstange 38 im Gleitsitz aufnehmende Zentralbohrung 37′ aufweist, in allen Richtungen begrenzt verschwenkbar und axial verschiebbar gelagert. Hierzu weist die Öffnung 54 an beiden Enden die aus Fig. 9 ersichtliche, sich nach außen erweiternde Trichterform auf. Aufgrund der Kugelführung 37 ist die Zugstange 38 und damit auch der Sohlenhalter 29 sowohl um eine Querachse 36 als auch um eine Hochachse 36′ verschwenkbar. Somit sind auch kombinierte Höhen-Seitenauslösungen möglich.

Das hintere Ende der Auslösefeder 13 ist über ein an der vorderen Abstützfläche 31 des Tragzapfens 30 anliegendes Anschlagwiderlager 42 abgestützt, welches fest mit dem Brückenteil 29′ des Sohlenhalters 29 verbunden ist und vorzugsweise ein Stück mit ihm bildet. Hierdurch wird der Sohlenhalter 29 von der Auslösefeder 13 nach hinten vorgespannt und von hinten durch den Tragzapfen 30, der skifest angeordnet ist, abgestützt. Nach der EP-A-0 241 360 verlaufen die vordere Abstützfläche 31 des Tragzapfens 30 sowie die hintere Fläche des sohlenhalterfesten Anschlagwiderlagers 42 und die hintere vertikale Stützfläche 40 des Tragzapfens 30 sowie die vordere Fläche der Stützscheibe 39 senkrecht zur Zugstange 38, so daß der Sohlenhalter 39 bei vorbestimmten übermäßigen Höhen- und/oder Seitenkräften an der Skistiefelspitze sowohl in Höhen- als auch in Seitenrichtung gegen die Kraft der Feder 13 ausschwenken und den Skistiefel 12 freigeben kann.

Erfindungsgemäß ist die hintere vertikale Stützfläche 40 nun oberhalb der Zugstange 38 - in Seitenansicht gesehen - bei 40' um einen geringen Winkel von z.B. 5° nach vorn geschrägt. In analoger Weise oder gleichzeitig kann auch die vordere Fläche der Stützscheibe 39 oberhalb der Zugstange 38 etwas nach hinten geschrägt sein, wie das bei 39' gestrichelt angedeutet ist.

Entsprechend kann die vordere Abstützfläche 31 des Tragzapfens 30 unterhalb der Zugstange 38 - ebenfalls in Seitenansicht gesehen - in der bei 31' gestrichelt angedeuteten Weise etwas schräg nach unten und hinten in Richtung auf den Skistiefel verlaufen, während die gegenüberliegende Fläche 42' des Anschlagwiderlagers 42 entsprechend in entgegengesetzter Richtung geringfügig geschrägt sein kann.

Bezüglich der Zugstange 38 verbleiben jedoch radial innen von den sich zwickelförmig nach oben bzw. unten öffnenden Spalten 55, 55' noch eine erheblich reduzierte Höhenerstreckung aufweisende, senkrecht zur Zugstange 38 verlaufende, im wesentlichen ebene Abstützflächen 56, 57.

Auf diese Weise wird eine Höhenverschwenkung des Sohlen halters 29 um die Querachse 36 gegen eine relativ zur Höhenauslösekraft wesentlich herabgesetzte Kraft in einem vorbestimmten Höhenbewegungbereich a ermöglicht. Durch die geringe radiale Ausdehnung der Abstützflächen 56, 57 kann so eine relativ geringe niederhaltende Kraftkomponente K2 am Sohlenhalter 29 erzeugt werden, ohne daß die nach Überschreiten des Spiels a erfolgende Sicherheitsauslösung beeinträchtigt wird.

Sobald der durch die Neigung der Schrägflächen 31′, 39′, 40′, 42′ gegebene Bewegungsbereich a mit erniedrigter Niederhaltekraft überschritten ist, wird also wieder die normale Höhen-Auslösekraft wirksam, weil sich dann sowohl die Stützscheibe 39 als auch das Anschlagwiderlager 42 wieder oben bzw. unten radial weiter außen am Tragzapfen 30 abstützen, wodurch der Widerstand gegen eine Höhenbewegung des Niederhalters 15 sprungartig heraufgesetzt wird. Innerhalb des Bewegungsbereiches a kann der Sohlenhalter 29 mit einer definierten Kraft von beispielsweise 200 N von oben auf die Skistiefelsohle 17 drücken, während oberhalb des Bewegungsbereiches a die deutlich größere normale Höhenauslösekraft wirkt, die erst bei für das Skifahrerbein gefährlichen Beanspruchungen überwunden wird.

Erfindungsgemäß sind die sich links und rechts von der Zugstange 38 erstreckenden Abstützflächen am Tragzapfen 30 bzw. an der Abstützscheibe 39 und am Anschlagwiderlager 42 eben und senkrecht zur Achse der Zugstange 38 gerichtet, so daß die Seitenauslösung durch die erfindungsgemäßen Maßnahmen für die Erzeugung einer herabgesetzten Niederhaltekraft in keiner Weise beeinträchtigt wird.

Statt der Seitenschenkel 14 und des besonderen Sohlenniederhalters 15 können auch sowohl die Seitenabstützung als auch die Niederhaltung der Skistiefelspitze übernehmende, schräg zur Skilängsrichtung angeordnete Seitenschenkel verwendet werden, wie sie bei dem Vorderbacken nach der EP-A-0 241 360 vorgesehen sind.

## Patentansprüche

1. Seitenauslösbarer Backen, insbesondere Vorderbacken einer Sicherheitsskibindung für die Halterung eines Endes, vorzugsweise des vorderen Endes, eines Skistiefels (12) mit einem skifesten Basisteil (30), einer im wesentlichen in Skilängsrichtung angeordneten Auslösefeder (13), die sich einseitig am Basisteil (30) abstützt und mit dem anderen Ende einen zur Halterung des Skistiefels zwei Seitenschenkel (14) und einen Niederhalter (15) oder nur zwei niederhaltende Seitenschenkel (14) aufweisenden Sohlenhalter (29) mit einer eine wesentliche Komponente in Skilängsrichtung aufweisenden Auslösekraft derart beaufschlagt, daß die Seitenschenkel (14) bei Überschreiten einer vom Skistiefel (12) ausgeübten vorbestimmten Seitenkraft wenigstens um eine im wesentlichen aufrechtstehende Schwenkachse (36') seitlich ausschwenken und den Skistiefel freigeben, wobei die Auslösefeder (13) mittelbar außerdem eine nach unten gerichtete Kraftkomponente auf den bzw. die Niederhalter (15) ausüben kann, welcher dann gemeinsam mit den Seitenschenkeln (14) am Basisteil (30) um eine Querachse (36) höhenverkippbar angeordnet und durch die nach unten gerichtete Kraftkomponente gegen die Oberseite der Skistiefelsohle (17) gedrückt ist, wobei ein einstückiger Sohlenhalter (29) mit zwei Seitenschenkeln (14) und mit den Seitenschenkeln (14) vereinigtem oder dazwischen befindlichem Niederhalter (15) oder nur mit zwei niederhaltenden Seitenschenkeln (14) auf einem am Ski (22) angebrachten, aufrechtstehenden Tragzapfen (30), welcher das Basisteil darstellt, schwenkbar angeordnet und um die Querachse (36) höhenverkippbar angebracht ist, und wobei eine eine Gleitbohrung (37') in einer Kugelführung (37) innerhalb des Tragzapfens (30) durchgreifende Zugstange (38) mit einer hinten an ihr befestigten Stützscheibe (39) an einer im wesentlichen ebenen, hinteren Stützfläche (40) des Tragzapfens (30) anliegt, nach vorn in einen Aufnahmeraum (43) in dem vom Skistiefel (12) abgewandten Teil des Sohlenniederhalters (29) geführt und vom vorderen Ende der dort untergebrachten Auslösefeder (13) in Richtung vom Skistiefel (12) weg beaufschlagt ist, so daß die Stützscheibe (39) gegen die vorzugsweise ebene, hintere Abstützfläche (40) gedrückt wird, daß das hintere Ende der Auslösefeder (13) sich an einem sohlenhalterfesten Anschlagwiderlager (42) abstützt und so dieses Anschlagwiderlager gegen die vorzugsweise ebene vordere Abstützfläche (31) des Tragzapfens (30) drückt,
dadurch **gekennzeichnet,** daß
die hintere Abstützfläche (40') des Tragzapfens (30) und/oder die vorzugsweise ebene Gegenfläche (39') der Stützscheibe (39) oberhalb der Zugstange (38) und/oder die vordere Abstützfläche (31') des Tragzapfens (30) und/oder die vorzugsweise ebene Gegenfläche (42') des Widerlagers (42) unterhalb der Zugstange (38) gegenüber der Senkrechten auf der Oberfläche des Skis (22) auf ihrer ganzen Breite derart geschrägt sind, daß innerhalb eines vorbestimmten Höhenkippbereiches (a) des Niederhalters (15) die Niederhaltekraft gegenüber der normalen Auslöse-Niederhaltekraft zur automatischen Anpassung des Backens an verschiedene Skistiefeldicken deutlich herabgesetzt ist.

2. Backen nach Anspruch 1,
dadurch **gekennzeichnet,** daß
die Stützscheibe (39) eben ausgebildet ist und sich senkrecht zur Achse der Zugstange (38) erstreckt, wobei entweder die oberhalb der Zugstange (38) vorgesehene Gegenfläche (39') der Stützscheibe (39) in Seitenansicht gesehen zum Skistiefel hin geschrägt, jedoch in sich eben ausgebildet ist, oder die Abstützfläche (40') vom Skistiefel weg geschrägt, jedoch in sich eben ausgebildet ist.

3. Backen nach Anspruch 1 oder 2,
dadurch **gekennzeichnet,** daß
die dem Tragzapfen (30) zugewandte Fläche des Anschlagwiderlagers (42) im wesentlichen eben und senkrecht zur Achse der Zugstange (38) angeordnet ist, wobei jedoch ein unterhalb der Zugstange (38) befindlicher Teil der Gegenfläche (42') vom Skistiefel weg radial nach außen und nach vorn geringfügig geschrägt ist, jedoch die so entstehende schräge Gegenfläche (42') in sich eben ist.

4. Backen nach einem der Ansprüche 1 bis 3,
dadurch **gekennzeichnet,** daß
auch die vorderen und hinteren Stützflächen (31, 40) des Tragzapfens (30) im wesentlichen eben und senkrecht zur Achse der Zugstange (38) ausgebildet sind, wobei jedoch ein unterhalb bzw. oberhalb der Zugstange (38) liegender Bereich der Stützflächen (31, 40) nach hinten zum Skistiefel hin bzw. nach vorn vom Skistiefel weg geschrägt ist, jedoch die so gebildeten Schrägflächen (31', 40') in sich eben sind.

5. Backen nach einem der Ansprüche 1 bis 4,
dadurch **gekennzeichnet,** daß
die sich zu beiden Seiten der Zugstange (38) befindlichen Stützflächen der Stützscheibe (39), des Tragzapfens (30) und/oder des Anschlagwiderlagers (42) eben und senkrecht zur Achse der Zugstange (38) angeordnet sind, so daß die Seitenauslösung durch die Schrägflächen (31', 39', 40', 42') nicht beeinflußt ist.

6. Backen nach einem der Ansprüche 1 bis 5,
dadurch **gekennzeichnet,** daß
radial innerhalb von den durch die Schrägflächen (31', 39', 40', 42') gebildeten, sich radial nach oben bzw. unten erweiterenden zwickelförmigen Spalten (55, 55') im wesentlichen ebene und sich senkrecht zur Achse der Zugstange (38) erstreckende Abstützflächen (56, 57) vorgesehen sind, deren radiale Erstreckung gerade so groß ist, daß in dem gewünschten Höhentoleranzbereich (a) eine gegenüber der Höhen-Auslösekraft erheblich herabgesetzte Niederhaltekraft von oben auf die Skistiefelsohle einwirkt.

7. Backen nach einem der Ansprüche 1 bis 6,
dadurch **gekennzeichnet,** daß
vor und hinter der Kugelführung (37) sich radial nach außen trichterförmig erweiternde Bohrungen (54) vorgesehen sind, deren Durchmesser an jeder Stelle deutlich größer als der Außendurchmesser der Zugstange (38) ist, so daß die Zugstange (38) aufgrund der Kugelführung (37) relativ zum Tragzapfen (30) eine begrenzte Schwenkbewegung um die Querachse (36) bzw. die Hochachse (36') ausführen kann.

8. Backen nach einem der Ansprüche 1 bis 7,
dadurch **gekennzeichnet,** daß
die Seitenschenkel (14) sich schräg zur Skilängsrichtung und vorzugsweise unter einem Winkel von beispielsweise 45° nach außen erstrecken, und daß die Seitenschenkel gleichzeitig von oben an der Skistiefelsohle und schräg von vorne am Oberleder des Skistiefels anliegen.

## Claims

1. Laterally releasable binding unit, in particular the toe binding unit of a ski safety binding, for holding one end, preferably the front end of a ski boot (12), the binding unit having a basis part (30) fixed relative to the ski, a release spring (13) arranged substantially in the longitudinal direction of the ski and braced at one end on the basis part (30) and acting with the other end on a sole clamp (29) for holding the ski boot with a release force having a substantial component in the longitudinal direction of the ski, the ski boot comprising either two limbs (14) and a hold down clamp (15) or only two side limbs (14) with a holding down function, in such a way that, when a predetermined lateral force exerted by the ski boot (12) is exceeded, the side limbs (14) pivot outwardly sideways about at least a substantially upright pivot axis (36') and release the ski boot, with the release spring (13) further being able to exert a downwardly directed force component onto the hold down clamp or clamps (15) which is then disposed on the basis part (30) together with the side limbs (14) so as to be tiltable in height about a transverse axis (36) and is pressed against the top side of the sole (17) of the ski boot by the downwardly directed force component, wherein a single piece sole clamp (29) comprising either two side limbs (14) and a hold down clamp (15) which is unified with the side limbs (14) or located therebetween or only two side limbs (14) with a holding down function is pivotably arranged on an upright carrier spigot (30) which constitutes the basis part and is mounted on the ski (22) and is mounted so as to be tiltable in height about the transverse axis (36), and wherein a draw bar (38) which passes through a slide bore (37') in a ball guide (37) within the carrying spigot (30) and which comprises a support disc (39) secured to the rear of the draw bar (38) lies on a substantially flat rear support surface (40) of the carrier spigot (30), extends forwards into a receiving chamber (43) in the part of the sole hold down clamp (29) facing away from the ski boot (12), and is urged in the direction away from the ski boot (12) by the front end of the release spring (13) accommodated there, so that the support disc (39) is pressed against the preferably flat rear support surface (40) and that the rear end of the release spring (13) is braced against an abutment (42) fixed relative to the sole clamp and thus presses this abutment against the preferably flat front support surface (31) of the carrier spigot (30),
characterized in that
the rear support surface (40') of the carrier spigot (30) and/or the preferably flat counter surface (39') of the support disc (39) above the draw bar (38) and/or the front support surface (31') of the carrier spigot (30) and/or the preferably flat counter surface (42') of the abutment (42) beneath the draw bar (38) are bevelled relative to the perpendicular to the surface of the ski (22) and over their full breadth in such a way that, within a predetermined height tilting range (a) of the hold down clamp (15), the holding down force is significantly reduced relative to the normal release holding down force for automatic adjustment of the binding unit to different ski boot thicknesses.

2. Binding unit in accordance with claim 1,
characterized in that the support disc (39) is of flat construction and extends perpendicular to the axis of the draw bar (38), where either the counter surface (39') of the support washer (39) provided above the draw bar (38) is bevelled towards the ski boot as seen in side view but is however itself of a flat construction, or the support surface (40') is bevelled away from the ski boot but is itself of a flat construction.

3. Binding unit in accordance with claim 1 or 2,
characterized in that the surface of the abutment (42) facing towards the carrier spigot (30) is substantially flat and is arranged perpendicular to the axis of the draw bar (38), a part of the counter surface (42') located beneath the draw rod (38) being, however, inclined slightly radially outwardly and forwardly away from the ski boot, but however with the resulting oblique counter surface (42') being itself flat.

4. Binding unit in accordance with any of the claims 1 to 3,
characterized in that the front and rear support surfaces (31, 40) of the carrier spigot (30) are also constructed substantially flat and perpendicular to the axis of the draw bar (38), a region of the support surfaces (31 ,40) lying below or above the draw rod (38) being, however, inclined rearwardly towards the ski boot or forwardly away from the ski boot respectively, but with the thus formed oblique surfaces (31', 40') being themselves flat.

5. Binding unit in accordance with any of the claims 1 to 4,
characterized in that the support surfaces of the support disc (39), of the support spigot (30) and/or of the abutment (42) which are disposed on both sides of the draw rod (38) are flat and are arranged perpendicular to the axis of the draw bar (38), so that the lateral release is not influenced by the oblique surfaces (31', 39', 40', 42').

6. Binding unit in accordance with any of the claims 1 to 5,
characterized in that support surfaces (56, 57) which are substantially flat and which extend perpendicular to the axis of the draw bar (38) are provided radially inside the wedge-shaped gaps (55, 55') formed by the oblique surfaces (31', 39', 40', 42') which broaden radially upwardly or downwardly, the radial extent of the support surfaces (56, 57) being just large enough so that, in the desired vertical tolerance range (a), a holding down force which is substantially reduced relative to the height release force acts from above onto the ski boot sole.

7. Binding unit in accordance with any of the claims 1 to 6,
characterized in that in front of and behind the ball guide (37) radially outwardly conically diverging bores (54) are provided, the diameter of which being substantially larger at every point than the outer diameter of the draw bar (38), so that the draw bar (38) can, as a result of the ball guide (37), execute a limited pivotal movement relative to the carrying spigot (30) about the transverse axis (36) and/or the vertical axis (36').

8. Binding unit in accordance with any of the claims 1 to 7,
characterized in that the lateral limbs (14) extend outwardly obliquely to the longitudinal direction of the ski and preferably at an angle of for example 45°; and in that the side limbs simultaneously contact the ski boot sole from above and the ski boot upper obliquely from the front.

## Revendications

1. Butée latéralement déclenchable, plus particulièrement une butée avant d'une fixation de ski de sécurité pour supporter une extrémité, de préférence l'extrémité avant d'une chaussure de ski (12) avec une partie de base (30) liée rigidement au ski, un ressort de déclenchement (13) disposé principalement dans le sens longitudinal, qui s'appuie d'un côté sur la partie de base (30) et qui de l'autre côté agit de telle façon, avec une force de déclenchement ayant une composante importante dans le sens longitudinal du ski, sur un support de semelle (29) muni de deux ailes latérales (14) et d'un serre-semelle (15) ou seulement de deux ailes latérales serrantes (14) pour maintenir la chaussure de ski, que les ailes latérales (14) pivotent latéralement du moins autour d'un axe de pivotement (36') principalement vertical et libèrent la chaussure de ski lorsqu'une force latérale prédéterminée, exercée par la chaussure de ski (12), est dépassée, le ressort de déclenchement (13) exerçant en outre une composante de force dirigée vers le bas sur le serre-semelle, respectivement les serre-semelle (15), qui sont disposés à la pièce de base (30), ensemble avec les ailes latérales (14), de façon basculante dans le sens vertical, autour d'un axe transversal (36) et qui sont serrés contre la surface supérieure de la semelle de la chaussure de ski (17) par la composante de force dirigée vers le bas, le support de semelle (29), d'une seule pièce avec deux ailes latérales (14) et avec le serre-semelle (15), uni avec ou se trouvant entre les ailes latérales (14) ou avec seulement deux ailes latérales serrantes (14), étant disposé sur un tourillon d'appui (30) vertical monté sur le ski (22) et formant la pièce de base, de façon pivotable dans le sens vertical autour d'un axe transversal (36), et une tige de traction (38), traversant un alésage de glissement (37') dans un guidage sphérique (37) à l'intérieur du tourillon d'appui (30), avec un disque d'appui (39) monté sur l'arrière de la tige s'appuyant sur une surface d'appui arrière (40) essentiellement plane du tourillon d'appui (30), guidée vers l'avant dans un logement (43) dans la partie du serre-semelle (29) détournée de la chaussure des ski (12) et mise sous pression dans le sens s'éloignant de la chaussure de ski (12) par l'extrémité avant du ressort de déclenchement (13) qui y est logé, de sorte que le disque d'appui (39) est pressé contre la surface d'appui arrière, de préférence plane, que l'extrémité arrière du ressort de déclenchement (13) s'appuie sur un contre-appui de butée (42), lié rigidement au support de semelle, pressant ainsi ce contre-appui de butée contre la surface d'appui avant (31) de préférence plane, du tourillon d'appui (30), caractérisée en ce que la surface d'appui arrière (40') du tourillon d'appui (30) et/ou la surface opposée (39'), de préférence plane, du disque d'appui (39) au-dessus de la tige de traction (38) et/ou la surface d'appui (31') du tourillon d'appui (30) et/ou la surface opposée (42'), de préférence plane, du contre-appui de butée (42) au-desous de la tige de traction (37) sont biseautées sur toute leur largeur, de telle façon par rapport à la perpendiculaire sur la face supérieure du ski (22), que dans les limites d'une zone de basculage prédéterminée (a) du serre-semelle (15) la force de serrage est nettement réduite par rapport à la force de serrage de déclenchement normale, en vue de l'adaptation automatique de la butée à diverses épaisseurs de chaussures.

2. Butée selon la revendication 1, caractérisée en ce que le disque d'appui (39) a une forme plane et s'étend perpendiculairement à l'axe de la tige de traction (38), soit la face opposée (39') du disque d'appui (39), en vue latérale, prévue au-dessus de la tige de traction (38) étant biseautée vers la chaussure de ski, pourtant exécutée en soi de façon plane, soit la surface d'appui (40') étant biseautée dans le sens opposé à la chaussure de ski,pourtant étant exécutée elle-même de façon plane.

3. Butée selon la revendication 1 ou 2, caractérisée en ce que la face du contre-appui de butée (42), tournée vers le tourillon d'appui (30) est essentiellement plane et perpendiculaire à l'axe de la tige de traction (38), une partie de la face opposée (42') se trouvant au-dessous de la tige de traction (38) étant cependant légèrement radialement vers l'extérieur s'éloignant de la chaussure de ski et vers l'avant, la surface opposée inclinée (42'), réalisée ainsi, étant elle-même pourtant plane.

4. Butée selon l'une des revendications 1 à 3, caractérisée en ce que les surfaces d'appui avant et arrière (31, 40) du tourillon d'appui (30) sont aussi de construction essentiellement plane et disposées perpendiculairement par rapport à l'axe de la tige de traction (38), une zone de surface d'appui (31, 40) se situant au-dessus, respectivement au-dessous de la tige de traction (38) étant cependant vers l'arrière vers la chaussure de ski, respectivement vers l'avant et s'éloignant de la chaussure de ski, les surfaces inclinées réalisées (31', 40') ainsi étant elles-mêmes pourtant planes.

5. Butée selon l'une des revendications 1 à 4, caractérisée en ce que les surfaces d'appui du disque d'appui (39), du tourillon d'appui (30) et/ou du contre-appui de butée (42) se trouvant des deux côtés de la tige de traction (38), sont planes et disposées perpendiculairement à l'axe de la tige de traction (38), de sorte que le déclenchement latéral n'est pas affecté par les surfaces inclinées (31', 39', 40', 42').

6. Butée selon l'une des revendications 1 à 5, caractérisée en ce que des surfaces d'appui (56, 57), essentiellement planes et s'étendant perpendiculairement par rapport à l'axe de la tige de traction (38), sont prévues dans le sens radial à l'intérieur de fentes (55, 55') en forme de pointe s'élargissant radialement vers le haut, respectivement vers le bas, formées par les surfaces inclinées (31', 39', 40', 42'), dont l'extension radiale est d'une telle importance qu'une force de serrage nettement réduite par rapport à la force de déclenchement vertical agit de haut en bas sur la semelle de la chaussure de ski dans la zone de tolérance verticale désirée (a).

7. Butée selon l'une des revendications 1 à 6, caractérisée en ce que des alésages (54) sont prévus avant et après le guidage sphérique (37), qui s'élargissent en forme d'entonnoir vers l'extérieur dans le sens radial, dont le diamètre à chaque endroit est nettement plus important que le diamètre extérieur de la tige de traction (38), de sorte que la tige de traction (38) peut exécuter un mouvement de pivotage limité autour de l'axe transversal (36), respectivement autour de l'axe vertical (36') par rapport au tourillon d'appui (30), grâce au guidage sphérique (37).

8. Butée selon l'une des revendications 1 à 7, caractérisée en ce que les ailes latérales (14) s'étendent vers l'extérieur et obliquement par rapport au sens longitudinal du ski et de préférence sous un angle de, par exemple 45°, et que les ailes latérales reposent simultanément d'en haut sur la semelle de la chaussure de ski et obliquement d'avant sur la claque de la chaussure de ski.
